# EUROPÄISCHE PATENTANMELDUNG

(11) **EP 3 482 969 A1**
(43) Veröffentlichungstag der Anmeldung: **15.05.2019**
(21) Anmeldenummer: 18000891.4
(22) Anmeldetag: 12.11.2018
(51) Int. Cl.: B42D 25/405, B42D 25/41, B42D 25/305, B42D 25/36, B42D 25/318, B42D 25/369, B42D 25/382, B42D 25/485, B42D 25/378

(54) **KONTROLLE UND NACHVERFOLGUNG EINZELNER FOLIENELEMENTE WÄHREND IHRER HERSTELLUNG UND APPLIKATION AUF WERTDOKUMENTE SOWIE IHRES SPÄTEREN UMLAUFS**

(30) Priorität: 14.11.2017 DE 102017010541
(71) Anmelder: Giesecke+Devrient Currency Technology GmbH, 81677 München (DE)
(72) Erfinder: Fuhse, Christian, 83624 Otterfing (DE)

(57) **Zusammenfassung**

Die Erfindung betrifft ein Verfahren zur Kontrolle und/oder Nachverfolgung von einzelnen Folienelementen, die sich auf einer Folienbahn befinden, von Beginn eines Herstellungsprozesses der Folienelemente bis zur Einbringung oder Applikation der Folienelemente in und/oder auf ein Wertdokument und/oder einer Vernichtung der Folienelemente. Die Erfindung betrifft weiterhin eine derartige Folienbahn, eine Spule, auf die eine derartige Folienbahn aufgewickelt ist sowie eine Vorrichtung zur Applikation derartiger Folienelemente auf ein Wertdokument.

Erfindungsgemäß wird während der Folienproduktion vor dem Aufwickeln der Folienbahn auf eine Rolle und/oder dem Aufwickeln auf Spulen eine individuelle Kennzeichnung zur fortlaufenden Zählung der einzelnen Folienelemente, die ähnlich wie bei Banknotenbögen auch als "Nutzen" bezeichnet werden, auf die Folienbahn aufgebracht. Bei der Aufwicklung auf eine Spule werden die individuellen Kennzeichnungen der Folienbahn erfasst und in einer Datenbank für eine mögliche spätere Abfrage gespeichert.

## Beschreibung

Die Erfindung betrifft ein Verfahren zur Kontrolle und/oder Nachverfolgung von einzelnen Folienelementen, die sich auf einer Folienbahn befinden, von Beginn eines Herstellungsprozesses der Folienelemente bis zur Einbringung oder Applikation der Folienelemente in und/oder auf ein Wertdokument und/oder einer Vernichtung der Folienelemente. Derartige Folienelemente sind insbesondere in Form eines Einzelelements, beispielsweise eines Patches, und/ oder in Form eines Endloselements, beispielsweise eines Streifens, ausgeführt und werden für die Erhöhung der Fälschungssicherheit von Wertdokumenten verwendet, wie beispielsweise für Banknoten. Die Erfindung betrifft weiterhin eine derartige Folienbahn, eine Spule, auf die eine derartige Folienbahn aufgewickelt ist sowie eine Vorrichtung zur Applikation derartiger Folienelemente auf ein Wertdokument.

In der Banknotenproduktion gibt es momentan einen Trend zu weiter erhöhten Sicherheitsvorkehrungen. Während Banknotendruckereien schon lange jeden einzelnen Bogen oder sogar die Einzelnen Nutzen zählen, wird inzwischen auch in der Papierproduktion bereits auf der Rolle jeder einzelne zukünftige Bogen erfasst, gezählt und in den weiteren Produktionsschritten verfolgt. Beispielsweise ist aus DE 3240217 C2 ein Verfahren zur Kontrolle von Banknotenbögen während ihrer Fertigung bekannt. Ein Banknotenbogen ist ein großformatiges Substrat, auf das eine bestimmte Anzahl von sogenannten Nutzen in Reihen und Spalten angeordnet aufgedruckt werden. Wird in einem späteren Verfahrensschritt der Banknotenherstellung der Banknotenbogen entlang der Kanten der Nutzen geschnitten, ergeben die einzelnen Nutzen jeweils eine Banknote.

Zur Absicherung von Banknoten werden heute zudem häufig Folienelemente wie Patches, Transfer- oder Laminatstreifen eingesetzt. Solche Folienelemente werden zunächst auf breite Rollen produziert. Aus dieser breiten Rollen werden am Ende der Folienproduktion eine Vielzahl schmaler Streifen geschnitten und auf Spulen aufgewickelt. Die Menge der Folie, die auf einer Spule vorliegt, wird in Form der Länge des aufgewickelten Folienstreifens in sogenannten "Laufmetern" erfasst. Die Spulen werden dann an eine Applikationsmaschine geliefert und dort bogenweise oder Rolle-zu-Rolle auf ein Substrat appliziert, beispielsweise auf Banknotenpapier, Polymer- oder Hybridsubstrat.

Die Mengenangabe als Folienlänge ist dabei jedoch grundsätzlich ungenau. So können sich auf einer Folienlänge von nominell 10.000 Laufmetern beispielsweise nominell 100.000 Patches befinden. Toleranzen in der Längenmessung wie auch Schwankungen der Rapportlänge auf der Folie machen es aber praktisch unmöglich zu bestimmen, ob auf einer solchen Spule tatsächlich 100.000 Patches oder aber beispielsweise nur 99.983 oder sogar 100.017 Patches vorhanden sind. Als Rapport, Dessin oder Muster versteht man hierbei ein sich wiederholendes, flächenfüllendes Element zur Oberflächengestaltung, das beispielsweiser durch Bedrucken erzeugt wird. Es besteht also grundsätzlich ein Risiko, dass beim Transport zwischen Folienproduktion und Folienapplikation oder auch in der Produktion (beispielsweise in einer Druckerei mit Bogenapplikationsmaschine) einzelne Sicherheitselemente (beispielsweise Patches) abhandenkommen beziehungsweise entwendet werden. Je nach Sicherheitsvorgaben werden solche Risiken derzeit durch ein "Vier-Augen-Prinzip" und Versiegelungen der Spulen minimiert.

Zur Zuordnung und späteren Entnahme von fehlerhaften Sicherheitselementen ist es auch bekannt, neben dem praktisch immer gleichen Rapport in Prägung, Druckmotiv etc. beispielsweise alle 10 m am Folienrand eine fortlaufende Nummerierung auch in Form eines Barcodes zu drucken, mit dem sich auch grob die Gesamtlänge der auf einer Rolle vorhandenen Folie abschätzen lässt. Spätestens bei der Aufwicklung auf Spulen geht jedoch bei allen Verfahren des Standes der Technik die genaue Zählbarkeit verloren.

Der Erfindung liegt deshalb die Aufgabe zugrunde, die "Zählbarkeit" von Sicherheitselementen auf Folienspulen zu ermöglichen und somit eine höhere Sicherheit beim Transport und/ oder in der Produktion zu gewährleisten.

Diese Aufgabe wird durch die Merkmale der unabhängigen Ansprüche gelöst. Weiterbildungen der Erfindung sind Gegenstand der abhängigen Ansprüche.

Erfindungsgemäß wird während der Folienproduktion vor dem Aufwickeln der Folienbahn auf eine Rolle und/oder dem Aufwickeln auf Spulen eine individuelle Kennzeichnung zur fortlaufenden Zählung der einzelnen Folienelemente, die ähnlich wie bei Banknotenbögen auch als "Nutzen" bezeichnet werden, auf die Folienbahn aufgebracht. Bei der Aufwicklung auf eine Spule werden die individuellen Kennzeichnungen der Folienbahn erfasst und in einer Datenbank für eine mögliche spätere Abfrage gespeichert. Insbesondere kann die individuelle Kennzeichnung des ersten Nutzens im Spuleninneren, die individuelle Kennzeichnung der letzten Nutzens außen auf der Spule sowie gegebenenfalls fehlende individuelle Kennzeichnungen (resultierend beispielsweise aus der Entnahme fehlerhafter Nutzen) erfasst werden, womit eine exakte Bestimmung der Anzahl der auf der Spule enthaltenen Nutzen möglich ist. Bei der späteren Applikation der Folienelemente auf ein Wertdokument kann dann später geprüft werden, ob alle individuellen Kennzeichnungen und damit Nutzen noch vorhanden sind. Somit lässt sich sicherstellen, dass nicht einzelne Nutzen entnommen wurden.

Die Kontrolle und/oder Nachverfolgung von einzelnen Folienelementen umfasst hierbei den gesamten Herstellungsprozess der Folienelemente von Beginn der Folienfertigung bis zur Einbringung oder Applikation der Folienelemente in und/oder auf ein Wertdokument und darüber hinaus. Darüber hinaus bedeutet beispielsweise, dass Ausschuss in Form fehlerhafter Folienelemente kontrolliert vernichtet werden muss oder die individuelle Kennzeichnung nach der Einbringung oder Applikation der Folienelemente auf ein Wertdokument anderweitig verwendet werden kann, wie weiter unten ausgeführt wird.

Die Erfindung betrifft weiterhin eine derartige Folienbahn, auf die einzelne Folienelemente aufgebracht sind, wobei die Folienelemente zur Einbringung in und/oder Applikation auf ein Wertdokument bestimmt sind. Erfindungsgemäß befinden sich auf der Folienbahn individuelle Kennzeichnungen zur fortlaufenden Zählung der einzelnen Folienelemente, wobei jedem Folienelement oder einer Gruppe von Folienelementen eine individuelle Kennzeichnung zugeordnet ist.

Bei einer Applikation auf ein Wertdokument wird ein Folienelement auf eine der Oberflächen des Wertdokuments aufgebracht. Bei einer Einbringung in ein Wertdokument wird ein Folienelement mindestens teilweise in das Substrat eines Wertdokuments eingebracht, so dass es sich entweder vollständig oder teilweise innerhalb des Substrats befindet. Bei einer teilweisen Einbringung in ein Substrat befinden sich Teile des Folienelements innerhalb des Substrats des Wertdokuments und andere Teile an einer der Oberflächen des Wertdokuments, wobei sie sich entweder immer auf der selben Oberfläche oder Seite des Wertdokuments befinden können, bei Folienelementen in Form von Sicherheitsfäden auch als "Fensterfaden" bezeichnet, oder abwechselnd auf beiden Oberflächen oder Seiten des Wertdokuments, bei Folienelementen in Form von Sicherheitsfäden auch als "Pendelfaden" bezeichnet.

Die Erfindung betrifft weiterhin eine Spule, auf die eine derartige Folienbahn mit Folienelementen und erfindungsgemäßen individuellen Markierungen aufgewickelt ist.

Die Erfindung betrifft weiterhin eine Vorrichtung oder Applikationsmaschine, mit der Folienelemente, die sich auf einer derartigen Folienbahn befinden, auf ein Wertdokument aufgebracht oder mindestens teilweise in ein Wertdokument eingebracht werden. Erfindungsgemäß erfasst mindestens ein Sensor unmittelbar vor, während oder unmittelbar nach dem Ein- und/oder Aufbringen eines Folienelements in und/oder auf ein Wertdokument die individuelle Kennzeichnung des Folienelements beziehungsweise der Gruppe von Folienelementen und liest diese aus. Das automatisierte Auslesen der individuellen Kennzeichnungen bei Applikation erfordert also einen Sensor mit entsprechender Leseeinrichtung und Datenverarbeitung, die besonders bevorzugt automatisiert die gelesenen individuellen Kennzeichnungen mit vorgegebenen Kennzeichnungen aus einer Datenbank abgleicht.

Dies hat den besonderen Vorteil, dass an der Applikationsmaschine überwacht wird, dass keine Nutzen abhandenkommen. Bevorzugt erfasst die Applikationsmaschine automatisiert die individuellen Kennzeichnungen der verarbeiteten Nutzen beziehungsweise deren Verbleib beispielsweise auf einem Banknotenbogen oder deren kontrollierte Vernichtung.

Erfindungsgemäß wird also vor der Aufwicklung auf Folienrollen oder Folienspulen eine individuelle Kennzeichnung auf die Folie aufgebracht, die eine exakte Zählung der einzelnen Nutzen ermöglicht, also beispielsweise die Anzahl der Patches, entsprechende Motivbereiche einer Banknote oder bei Fäden Cleartext-Rapporte.

Das Auf- oder Einbringen einer erfindungsgemäßen individuellen Kennzeichnung auf ein Folienstreifen kann auf verschiedene Arten erfolgen. Die individuelle Kennzeichnung kann beispielsweise aufgebracht werden durch Inkjet-Druckverfahren, Buchdruck- oder Hochdruckverfahren, eine Lasermarkierung oder ein anderes bildgebendes Verfahren. Bei einer Lasermarkierung schreibt ein Laser eine Markierung insbesondere in eine auf der Folie vorhandene Metallisierung beispielsweise durch Demetallisierung ein. Es ist auch möglich, spezielle lasersensitive Farben aufzudrucken, in die mit einem Laser eine Markierung eingebracht wird. Bevorzugt sind dabei Inkjet- und Lasermarkierung.

Gemäß einer bevorzugten Ausführungsform wird die individuellen Kennzeichnungen durch eine Zifferung bestehend aus einem oder mehreren alphanummerischen Zeichen, einer Nummer oder einen Code wie beispielsweise einen Strichcode oder einen 2D-Code oder einem andersartigen maschinenlesbaren Code gebildet. Die Nummerierung kann als fortlaufende Zahl ausgestaltet sein, im einfachsten Fall bei "1" beginnend, es kann aber auch eine Ziffern-/Buchstaben-Kombination oder ein Code (Barcode, QR-Code,...) aufgebracht werden. Eine aufgedruckte Zahl oder Zahlen/Buchstaben-Kombination hat den Vorteil, dass sie ohne Hilfsmittel gelesen werden kann. Ein Code (beispielsweise Barcode) kann aber ebenfalls vorteilhaft sein, da das Einlesen mit einem entsprechenden Scanner weniger fehleranfällig oder auch sicherer sein kann, denn eine lesbare Nummer lässt sich einfacher manipulieren als ein Barcode.

Besonders bevorzugt wird die erfindungsgemäße individuelle Kennzeichnung als eine Nummer pro Rapport oder als eine Nummer pro Nutzen ausgeführt. Auch eine Kombination beider Varianten ist möglich, wobei eine Nummer pro Rapport und eine weitere, im Rapport wiederholte Kennzeichnung in Form von Buchstaben auf den Folienstreifen aufgebracht ist. Die wiederholte Kennzeichnung erlaubt hierbei besonders vorteilhaft eine Zuordnung der Nutzen im Rapport. Beispielsweise kann per Inkjet eine Markierung "123" den 123-sten Rapport kennzeichnen und ein als Cleartext ausgeführter Buchstabe "C" den dritten Nutzen in diesem Rapport. In Weiterbildungen bei mehreren in Querrichtung nebeneinanderliegenden Nutzen kann zusätzlich auch die Position in Querrichtung gekennzeichnet werden, d.h. ein "C23" kennzeichnet den Nutzen in der dritten Reihe ("C") und im 23-sten Streifen in Querrichtung.

Die individuelle Kennzeichnung wird bevorzugt in Folienbereichen untergebracht, die später nicht mehr auf dem Endprodukt wie einer beispielsweise einzelnen Banknote enthalten sind. Im Falle einer Patch-Applikation können die Kennzeichnungen in Bereiche geschrieben werden, die außerhalb der Umrisse des transferierten Patches liegen. Insbesondere kann die Kennzeichnung ober- oder unterhalb der einzelnen Patches aufgebracht werden. Im Fall eines Transferelements, bei dem beispielsweise ein Patch oder Transferstreifen bei der Applikation von einer Trägerfolie auf ein Substrat übertragen wird, kann die Kennzeichnung auf die Trägerfolie aufgebracht werden. Die Trägerfolie wird nach Applikation wieder abgezogen, wodurch die Kennzeichnung nicht auf einer fertigen Banknote übertragen wird. Bei registrierter Applikation/Einbettung wird die Kennzeichnung bevorzugt in Bereichen des später weggeschnittenen Bogenrands aufgebracht. Bei Fensterfäden kann eine Aufbringung im Stegbereich vorteilhaft sein, der sich im Banknotensubstrat zwischen zwei Fenstern befindet. Im Fall eines Laminatstreifens oder Fensterfadens wird die Kennzeichnung bevorzugt auf dessen Rückseite aufgebracht, also auf die später dem Substrat zugewandten und von dem Substrat abgedeckten Seite. Hierbei weist die Kennzeichnung vorteilhaft nur einen geringen Kontrast auf, so dass die Kennzeichnung zwar ausreicht, um vor Applikation beziehungsweise (im Fall eines Fadens) Einbettung noch ausreichend gut gelesen werden zu können, nach Applikation beziehungsweise Einbettung aber nicht auffällt und nicht durch das Substrat durchscheint.

Es ist auch möglich, die individuelle Kennzeichnung für einen Betrachter "unsichtbar" zu gestalten, wobei sie ohne technische Hilfsmittel nicht erkennbar ist. Bevorzugt besteht die individuelle Kennzeichnung hierbei aus einer im sichtbaren Spektrum transparenten aber im UV-Bereich fluorsezierenden Farben.

Es kann vorgesehen sein, in Folienlaufrichtung jeden einzelnen Nutzen oder auch nur die Rapporte zu kennzeichnen. Eine individuelle Kennzeichnung der Rapporte hat den Vorteil, dass wesentlich weniger individuelle Kennzeichnungen aufgebracht werden müssen und die individuellen Kennzeichnungen wie oben beschrieben am später weggeschnittenen Bogenrand aufgebracht werden können, so dass beispielsweise auch bei Laminatstreifen keine störende Markierung auf dem Endprodukt verbleibt. Im Falle einer rapportweisen individuellen Kennzeichnung werden auf die Folie bevorzugt nur ganze Rapporte aufgewickelt und am Spulenanfang und -ende "überschüssige" Nutzen entfernt, die keinem Rapport mehr zugeordnet werden können. Ferner werden innerhalb der Spule eventuelle Klebestellen bevorzugt so ausgeführt, dass sich an der entsprechenden Stelle ein ganzer Rapport mit der vorgesehenen Nutzenzahl ergibt.

Statt einem Wegschneiden der individuellen Kennzeichnung beispielsweise mit dem Bogenrand kann die individuelle Kennzeichnung auch auf dem Endprodukt verbleiben, so dass sie anderweitig verwendet werden kann. Beispielsweise kann die Seriennummer einer Banknote auf die Nummer des Folienelements abgeglichen werden, insbesondere wenn die Seriennummer per Laser generiert wird und nicht auf eine lückenlos fortlaufende Reihenfolge begrenzt ist. Ebenso kann die Kombination der Seriennummer mit der Foliennummer als zusätzliches Sicherheitsmerkmal eingesetzt werden, wenn nur die Druckerei beziehungsweise Zentralbank weiß, welche Seriennummer einer Banknote zu welcher Folienelementnummer gehört. In einer anderen Variante kann es vorteilhaft sein, im Falle von Problemen im Umlauf von Banknoten, beispielsweise bei Korrosion von metallisierten Folienelementen, zur Ursachenforschung eine Zuordnung der Fehler zu einzelnen Produktionschargen beziehungsweise metergenauer Position innerhalb der Ursprungsrolle vornehmen zu können.

Die erfindungsgemäße individuelle Kennzeichnung kann bevorzugt noch vor dem Schneiden in einzelne schmale Streifen erfolgen. Dies hat den Vorteil, dass die individuelle Kennzeichnung auch im Rollenstadium in der Folienproduktion genutzt werden kann (in einem Nebenaspekt beispielsweise auch zur Fehlerentnahme, Verfolgung möglicher Fehlerursachen oder zur Einzelnutzenverfolgung aus Sicherheitsgründen). Es ergibt sich jedoch der Nachteil, dass eine spätere Fehlerentnahme zu nicht-fortlaufenden Nummern führen kann, was beispielsweise das spätere Zählen kompliziert macht und eine Erfassung von vor Aufwicklung auf die Spulen entnommener individueller Kennzeichnungen notwendig macht. Des Weiteren machen es Verluste durch Anfahrmengen kaum möglich, die Zählung im Spuleninneren bei Null oder Eins zu beginnen.

Alternativ ist es bevorzugt auch möglich, dass die individuelle Kennzeichnung während des Schneidens in einzelne schmale Streifen beziehungsweise beim Aufwicklung auf die Spulen erfolgt. Dies hat den Vorteil, dass bei einer individuellen Kennzeichnung in Form einer Nummerierung die Nummerierung bei jeder Spule "bei Null" beginnen kann. Bei Nummerierung nach Fehlerentnahme kann die Nummerierung unterbrechungsfrei fortlaufend sein. Es ist auch möglich, die Nummerierung über mehrere Spulen fortzusetzen und/oder Material aus verschiedenen Ursprungsrollen mit ununterbrochener Nummerierung auf dieselbe Spule zu wickeln. Es ergibt sich jedoch der Nachteil, dass keine Einzelnutzenverfolgung bei früheren Prozessschritten möglich ist.

Mit Hilfe der erfindungsgemäßen individuellen Kennzeichnung kann das auf einer Spule vorhandene Material nutzengenau erfasst werden. Insbesondere ist die individuelle Kennzeichnung am äußeren Ende bekannt, so dass zumindest eine Entnahme direkt vom Spulenende schnell auffällt. Eine Entnahme aus dem Inneren der Spule ist wesentlich schwieriger und zeitaufwändiger, da das Material beispielsweise auch wieder sauber aufgewickelt werden muss, um ein Auffallen der Entnahme zu verhindern. In der Regel sollte trotzdem eine Versiegelung der Spule erfolgen. Der Empfänger erhält eine Information über die individuellen Kennzeichnungen der äußersten Nutzen. Der Empfänger kontrolliert beim Wareneingang dann beispielsweise das Siegel, eine saubere Wicklung und die individuelle Kennzeichnung des äußersten Nutzens.

Gemäß einer bevorzugten Ausführungsform sind die individuellen Kennzeichnungen mittels eines maschinellen Verfahrens auslesbar und werden mittels eines entsprechenden Sensors erfasst. Das individuelle Merkmal weist hierbei bevorzugt optisch erfassbare, lumineszierende, magnetische, infrarote, elektrisch leitfähige und/oder mittele elektromagnetischer Felder auslesbare Merkmale wie beispielsweise elektrische Schaltungen oder RFID-Transponder auf.

Gemäß einer weiteren bevorzugten Ausführungsform wird die Datenbank für eine mögliche spätere Abfrage in einer elektronischen Datenverarbeitungsanlage wie beispielsweise einem Computer oder einem Computernetzwerk abgespeichert. Alle erzeugten und erfassten Daten werden dabei in einem Datenbanksystem erfasst, so dass diese ort- und zeitunabhängig von einem Nutzer mit entsprechenden Zugangsrechten auslesen werden können.

Im Folgenden wird das Verfahren einer Applikation am Beispiel einer Druckerei mit Bogenapplikation beschrieben. Im Prinzip lassen sich die Sachverhalte aber natürlich auch auf die Situation an einer Papiermaschine oder Rolle-zu-Rolle-Folienapplikation übertragen.

Wenn eine Druckerei eine bestimmte Menge Bögen mit Folie (beispielsweise Patches) ausstattet, können Sicherheitsvorschriften verlangen sicherzustellen, dass jedes Folienelement entweder auf einem erfassten Banknotenbogen appliziert oder kontrolliert vernichtet wird. Besonders zweckmäßig ist es dabei, dass während der Applikation genau erfasst beziehungsweise gezählt wird, welcher beziehungsweise wie viele Nutzen wie verarbeitet werden. Bei einem Transferpatch kann beispielsweise vorgesehen sein, dass die Trägerfolie nach Transfer direkt in einen Shredder läuft und nicht übertragene Patches (beispielsweise Fehler oder Anfahrmengen) direkt vernichtet werden. Übertragene Patches finden sich auf Banknotenbögen wieder und unterliegen sind somit auch einer Zählung beziehungsweise Überwachung. Des Weiteren ist es besonders zweckmäßig, dass bei der Applikation die Erfassung der individuellen Kennzeichnungen weitgehend automatisiert erfolgt, beispielsweise mit entsprechenden Barcode-Lesern, Kamerasystemen mit Bilderkennung etc., die die individuellen Kennzeichnungen erfassen und vorteilhaft an ein geeignetes IT-System zum Abgleich übermitteln. Insbesondere kann ein direkt an der Abwicklung angebrachtes Lesesystem die individuellen Kennzeichnungen erfassen und mit den bei der Aufwicklung auf die Spule erzeugten "Soll- Kennzeichnungen" vergleichen. Weitere Erkennungssysteme können bei der Inspektion der Bögen die übertragenen Patches erfassen und zählen beziehungsweise an anderer Stelle (beispielsweise direkt vor einem Shredder) erfassen, welche beziehungsweise wie viele Patches vernichtet werden. Insofern wird eine lückenlose und weitgehend automatisierte Überwachung beziehungsweise Zählung der Nutzen möglich. Manuelle Korrekturen und Eingriffe beispielsweise im "Vier-Augen-Prinzip" sind nur in Ausnahmefällen nötig. Beispielsweise kann bei einem Folienriss ein Eingreifen per Hand nötig sein. Auch die Nutzen auf dann per Hand aus der Maschine entnommenen Folienstücken können dann aber erfasst und gezählt werden.

Bei der Applikation können die Spulen in der Regel nicht komplett leergefahren werden, sondern es erfolgt rechtzeitig ein Spulenwechsel, bei dem der Folienstreifen der neuen Spule mit dem Rest der alten Spule zusammengeklebt wird. Dabei wird erfindungsgemäß erfasst, welche beziehungsweise wie viele Nutze auf dem Spulenkern verbleiben und kontrolliert vernichtet werden müssen. Auch diese Erfassung kann vorteilhaft durch entsprechende Lese-/Erkennungssysteme an der Applikationsmaschine weitgehend automatisiert erfolgen, beispielsweise Barcode-Leser, Kamera mit geeigneter Bilderkennungssoftware und Abgleich/ Austausch mit einer Datenbank. Es kann auch vorgesehen sein, im Spuleninneren eine ausreichende Menge Folienstreifen ohne Sicherheitselemente aufzuwickeln, so dass bei Applikation sämtliche auf der Spule vorhandenen Sicherheitselemente durch die Applikationsmaschine laufen.

Wertdokumente, für die derartige Folienelemente verwendet werden können, sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, deren Kartenkörper mindestens eine Lage eines Sicherheitspapiers aufweist, und auch Produktsicherungselemente, wie Etiketten, Siegel, Verpackungen, Faltschachteln, Beipackzettel und dergleichen. Die vereinfachte Benennung Wertdokument schließt alle oben genannten Materialien, Dokumente und Produktsicherungsmittel ein.

Als Passer oder Register im Sinne dieser Erfindung wird die Lagegenauigkeit von Druckbildern oder anderer Elemente zueinander auf Vorder- und/oder Rückseite eines Substrats bezeichnet. Beispielsweise stören bei Teilen von Druckbildern, die sich in Durchsicht zu einem Gesamtdruckbild ergänzen, bereits geringe Abweichungen von weniger als 0,1 mm zwischen den jeweiligen Druckbildern den visuellen Eindruck in Durchsicht erheblich. Die DIN 16500-2: 1987-01 definiert als Passer die Genauigkeit in der Drucktechnik, mit der die vorgesehene Wiedergabegüte der zu reproduzierenden Details erreicht beziehungsweise eingehalten wird.

Eine individuelle Kennzeichnung, Nummer oder Information im Sinne dieser Erfindung ist eine musterförmig gestaltete und visuell und/oder maschinell wahrnehmbare Darstellung. Diese kann beispielsweise eine alphanumerische Zeichenfolge aus Ziffern und/oder Buchstaben, eine graphische Abbildung, ein Bild, einen Text oder sonstige Zeichen bilden. Besonders bevorzugt besteht die Information dabei aus positiven oder/und negativen Motiven. Bei einem positiven Motiv wird hierbei ein Motivelement selbst auf das Substrat aufgebracht, wohingegen bei einem negativen Motiv der das Motivelement umgebende Bereich auf das Substrat aufgebracht wird. Ein positives Motiv ist beispielsweise ein in dunkler Farbe auf das helle Substrat aufgedruckter Buchstabe. Ein negatives Motiv ist beispielsweise eine in dunkler Farbe auf das helle Substrat aufgebrachte Fläche, die innerhalb der Fläche einen unbedruckten Bereich in Form eines Buchstabens aufweist.

Es versteht sich, dass die vorstehend genannten und die nachfolgend noch zu erläuternden Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

Anhand der nachfolgenden Ausführungsbeispiele und der ergänzenden Figuren werden die Vorteile der Erfindung erläutert. Die Ausführungsbeispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln nicht die realen Gegebenheiten wider. Insbesondere entsprechen die in den Figuren gezeigten Proportionen nicht den in der Realität vorliegenden Verhältnissen und dienen ausschließlich zur Verbesserung der Anschaulichkeit. Des Weiteren sind die in den folgenden Ausführungsbeispielen beschriebenen Ausführungsformen der besseren Verständlichkeit wegen auf die wesentlichen Kerninformationen reduziert. Bei der praktischen Umsetzung können wesentlich komplexere Muster oder Bilder zur Anwendung kommen.

Im Einzelnen zeigen schematisch:
- Fig. 1:: eine aus dem Stand der Technik bekannte Folienrolle mit Rapportlänge R und oval gekennzeichneten einzelnen Nutzen (vereinfachte Darstellung, die Anzahl der Nutzen pro Rapport beziehungsweise über die Folienbreite ist in der Praxis meist deutlich größer),
- Fig. 2:: die Folienrolle aus Fig. 1, aus der einzelne Streifen herausgeschnitten und auf eine Spule S aufgewickelt werden,
- Fig. 3:: eine erfindungsgemäße Nummerierung: (a) eine Nummer pro Rapport R, (b) eine Nummer pro Nutzen, (c) eine Nummer pro Rapport und eine weitere im Rapport wiederholte Kennzeichnung, die eine Zuordnung der Nutzen im Rapport erlaubt.

Gemäß Fig. 1 werden folienbasierte Sicherheitselemente wie Patches, Transfer- oder Laminatstreifen üblicherweise auf Folienrollen produziert. Solche Rollen können beispielsweise zwischen 0,2 m und 1 m breit sein und eine Folienlänge von vielen Kilometern aufweisen. Die Folien können beispielsweise in einen Prägelack abgeformte und metallisierte Reliefstrukturen aufweisen, insbesondere Prägehologramme, Mikrospiegel, farbkippende Beschichtungen, Mikrolinsen, Moire-Magnifier usw. Das Motiv wiederholt sich dabei meist auf einer Rapportlänge R, die beispielsweise etwa der Höhe der Banknotenbögen entsprechen kann, auf die das Folienelement später appliziert wird. Die Bogenhöhe kann beispielsweise 0,7 m betragen, womit auf der Folienrolle vorteilhaft ein Rapport von ebenfalls etwa 0,7 m vorliegt, nachdem sich beispielsweise ein Prägemotiv, eine Demetallisierungsmotiv oder auch ein anderes Druckmotiv wiederholt. Je nach Banknotengröße können auf dieser Bogenhöhe beispielsweise 8 bis 10 Banknotennutzen vorgesehen sein, womit sich beispielsweise auch 8 bis 10 Nutzen des Folienelements ergeben können. Bei nicht-registrierter Applikation oder Mehrfachnutzung der Folie (beispielsweise bei Patches mit 2- oder 3-fachem Applikations-Durchlauf, wobei pro Durchlauf nur jeder zweite beziehungsweise dritte Patch appliziert wird) können aber auch wesentlich mehr Nutzen des Folienelements im Rapport vorliegen. Auch in der Breite liegt in der Regel eine Vielzahl von Foliennutzen vor. So kann die Breite eines applizierten Patches oder Folienstreifens beispielsweise zwischen 5 mm und 35 mm liegen, je nach Folienbreite können somit beispielsweise zwischen 10 und 200 Streifen auf eine Folienbreite passen.

Zur Zuordnung und späteren Entnahme von Fehlern ist es bekannt, neben dem praktisch immer gleichen Rapport in Prägung, Druckmotiv etc. beispielsweise alle 10 m am Folienrand eine fortlaufende Nummerierung (beispielsweise als Barcode) zu drucken, mit dem sich auch grob die Gesamtlänge der auf einer Rolle vorhandenen Folie abschätzen lässt.

Gemäß Fig. 2 werden zur Applikation nun aus der Rolle einzelne Folienstreifen herausgeschnitten und auf Spulen S aufgewickelt:
Spätestens bei der Aufwicklung auf Spulen geht im Stand der Technik die genaue Zählbarkeit verloren.

Fig. 3 zeigt drei verschiedene erfindungsgemäßes Ausführungsbeispiele mit Nummerierungen auf einem Folienstreifen, der pro Rapport mit der Rapportlänge R jeweils drei Patches aufweist.

In Fig. 3a ist eine Nummer pro Rapport R aufgebracht, im oberen Rapport die Nummer 456 und im unteren, fortlaufenden Rapport die Nummer 457. Fig. 3b zeigt eine Nummer pro Nutzen im oberen Rapport die Nummern 456, 457 und 458 und im unteren Rapport die fortlaufenden Nummern 459, 490 und 461.

In Fig. 3c ist mittels Inkjet eine Nummer pro Rapport und als Cleartext eine weitere, im Rapport wiederholte Kennzeichnung, aufgebracht, die eine Zuordnung der Nutzen im Rapport erlaubt. Die wiederholte Kennzeichnung besteht hierbei aus den Buchstaben "A" bis "C" in Form einer Demetallisierung, die Nummer pro Rapport kennzeichnet mit der Markierung "456" den 456-sten Rapport.

In Weiterbildungen kann auch die Position in Querrichtung gekennzeichnet werden (in Fig. 3c nicht dargestellt), d.h. ein "C23" könnte den Nutzen in der dritten Reihe ("C") und 23-sten Streifen in Querrichtung kennzeichnen.

## Patentansprüche

1. Verfahren zur Kontrolle und/oder Nachverfolgung von einzelnen Folienelementen, die sich auf einer Folienbahn befinden, von Beginn eines Herstellungsprozesses der Folienelemente bis zu einer Einbringung oder Applikation der Folienelemente in und/oder auf ein Wertdokument und/oder einer Vernichtung der Folienelemente, **dadurch gekennzeichnet, dass** vor dem Aufwickeln der Folienbahn auf eine Rolle und/oder dem Aufwickeln auf Spulen individuelle Kennzeichnungen zur fortlaufenden Zählung der einzelnen Folienelemente auf die Folienbahn aufgebracht wird, wobei während der Aufwicklung die individuellen Kennzeichnungen erfasst und in einer Datenbank für eine mögliche spätere Abfrage gespeichert werden.

2. Verfahren nach Anspruch 1, **dadurch gekennzeichnet, dass** die individuellen Kennzeichnungen mittels eines Lasers oder mittels eines Druckverfahrens oder eines anderen bildgebenden Verfahrens auf die Folienbahn aufgebracht werden.

3. Verfahren nach einem der Ansprüche 1 oder 2, **dadurch gekennzeichnet, dass** die individuellen Kennzeichnungen durch eine Zifferung bestehend aus einem oder mehreren alphanummerischen Zeichen, einer Nummer oder einen Code wie beispielsweise einen Strichcode oder einen 2D-Code oder einem andersartigen maschinenlesbaren Code gebildet werden.

4. Verfahren nach Anspruch 3, **dadurch gekennzeichnet, dass** die individuelle Kennzeichnung des ersten Nutzens im Spuleninneren, die individuelle Kennzeichnung der letzten Nutzens außen auf der Spule sowie gegebenenfalls fehlende individuelle Kennzeichnungen erfasst werden.

5. Verfahren nach mindestens einem der vorigen Ansprüche, **dadurch gekennzeichnet, dass** die individuellen Kennzeichnungen mittels eines maschinellen Verfahrens auslesbar sind und mittels eines entsprechenden Sensors erfasst werden.

6. Verfahren nach Anspruch 5, **dadurch gekennzeichnet, dass** die individuelle Kennzeichnung optisch erfassbare, lumineszierende, magnetische, infrarote, elektrisch leitfähige und/oder mittele elektromagnetischer Felder auslesbare Merkmale aufweist.

7. Verfahren nach mindestens einem der vorigen Ansprüche, **dadurch gekennzeichnet, dass** die Datenbank für eine mögliche spätere Abfrage in einer elektronischen Datenverarbeitungsanlage wie beispielsweise einem Computer oder einem Computernetzwerk abgespeichert wird.

8. Folienbahn, auf die einzelne Folienelemente aufgebracht sind, wobei die Folienelemente zur Einbringung in und/oder Applikation auf ein Wertdokument bestimmt sind, **dadurch gekennzeichnet, dass** sich auf der Folienbahn individuelle Kennzeichnungen zur fortlaufenden Zählung der einzelnen Folienelemente befinden, wobei jedem Folienelement oder einer Gruppe von Folienelementen eine individuelle Kennzeichnung zugeordnet ist.

9. Folienbahn nach Anspruch 8, **dadurch gekennzeichnet, dass** die individuellen Kennzeichnungen eine Zifferung bestehend aus einem oder mehreren alphanummerischen Zeichen, einer Nummer oder einen Code wie beispielsweise einen Strichcode oder einen 2D-Code oder einem andersartigen maschinenlesbaren Code sind.

10. Folienbahn nach Anspruch 8 oder 9, **dadurch gekennzeichnet, dass** die die individuelle Kennzeichnung optisch erfassbare, lumineszierende, magnetische, infrarote, elektrisch leitfähige und/oder mittele elektromagnetischer Felder auslesbare Merkmale aufweist.

11. Spule, auf die eine Folienbahn nach einem der Ansprüche 8 bis 10 aufgewickelt ist.

12. Vorrichtung, mit der Folienelemente, die sich auf einer Folienbahn gemäß einem der Ansprüche 8 bis 10 befinden, auf ein Wertdokument aufgebracht oder mindestens teilweise in ein Wertdokument eingebracht werden, **dadurch gekennzeichnet, dass** mindestens ein Sensor die individuellen Kennzeichnungen erfasst und ausliest.

13. Vorrichtung nach Anspruch 12, **dadurch gekennzeichnet, dass** eine Datenverarbeitung die von dem Sensor erfassten und ausgelesenen individuellen Kennzeichnungen mit vorgegebenen Kennzeichnungen aus einer Datenbank abgleicht.
